# EUROPÄISCHE PATENTSCHRIFT

(11) **EP 2 420 161 B1**
(45) Veröffentlichungstag und Bekanntmachung des Hinweises auf die Patenterteilung: **20.11.2013**
(21) Anmeldenummer: 11177465.9
(22) Anmeldetag: 12.08.2011
(51) Int. Cl.: A47C 7/00

(54) **Bodenschoner für einen Stuhl**
Floor protector for a chair
Protége-sol pour une chaise

(30) Priorität: 12.08.2010 DE 102010039292
(43) Veröffentlichungstag der Anmeldung: 22.02.2012
(73) Patentinhaber: ASS-Einrichtungssysteme GmbH, 96342 Stockheim (DE)
(72) Erfinder: Schneider, Stefan, 96253 Untersiemau (DE); Gerstner, Emel, 96342 Stockheim (DE)
(74) Vertreter: Bettinger Schneider Schramm

(56) Entgegenhaltungen:
- EP-A1- 1 195 114
- DE-U1- 8 403 093
- US-A1- 2008 100 120
- US-A1- 2010 187 399

## Beschreibung

### Gegenstand der Erfindung

Die Erfindung betrifft einen Bodenschoner für einen Stuhl nach dem Oberbegriff des unabhängigen Anspruchs.

### Stand der Technik

Derartige Bodenschoner für Stühle, die einen Sitzträger mit einer im Wesentlichen rohrförmig ausgestalteten Bodengruppe, meist als Freischwinger ausgebildet, besitzen, sind aus dem Stand der Technik bekannt.

So sind Bodenschoner bekannt, die an dem unteren Teil des Rohrrahmens der Bodengruppe eines Sitzträgers befestigt sind. Es sind auch Ausgestaltungen bekannt, bei denen die Bodenschoner in der Mitte über eine Öffnung verfügen, so dass sie über das rohrförmige Bodenelement nach Montage umschließen. Die Befestigung erfolgt dabei regelmäßig mit einem Befestigungsmittel, etwa einer Schraube, verdeckt von unten, so dass das Befestigungsmittel nicht sichtbar ist. Diese Bodenschoner haben u.a. den Nachteil, dass sie keinerlei Elastizität und Federwirkung bieten.

Bekannt sind darüber hinaus Bodenschoner, die ein elastisches Material aufweisen und so für eine gewisse Flexibilität des Schoners sorgen. Diese weisen zum Teil auch zwei Komponenten auf, wobei die untere Komponente in der Regel die weiche Komponente ist. Auch der weiche Teil eines derartig bekannten Bodenschoners muss jedoch eine gewisse Härte aufweisen, da ein zu weicher Anteil zum einen zuviel Schmutz aufnimmt, zum anderen einen erheblichen Abrieb verursacht und daher nur sehr schlecht haltbar ist. Darüber hinaus darf der untere Teil des Bodenschoners nicht zu gut an der Oberfläche haften, da der Stuhl, etwa beim Aufstehen der auf ihm sitzenden Person, mit der Wade wegschiebbar sein soll. Der weiche Anteil derartig bekannter Bodenschoner weist eine sogenannte Shore-Härte von weit über 50 auf, so dass die dadurch vermittelte Elastizität begrenzt ist.

Aus der US 2008/0100120 A1 ist ein Bodenschoner bekannt, der im Wesentlichen dreiteilig ausgestaltet ist und einen oberen Teil, einen unteren Teil und ein den oberen Teil mit dem unteren Teil verbindenden Mittelteil aufweist. Der obere Teil weist in axialer Richtung eine Öffnung auf, die das Ende des Stuhlbeines in radialer Richtung vollständig umschließt.

Aus der US 2010/0187399 A1 ist ein Bodenschoner für einen Stuhl bekannt, der einen Kopfabschnitt und einen den Kopfabschnitt in axialer Richtung verlängernden Bolzen aufweist. Der Bodenschoner wird mit dem Bolzen an einem Ende eines rohrförmigen Stuhlbeines befestigt, indem der Bolzen in das offene Ende des Stuhlbeines eingeschoben wird. An der Unterseite des Kopfabschnittes ist ein Bodengleiter aus Filz angeordnet.

Ein bisher ungelöstes Problem bildet das sogenannte Kippeln mit derartigen Stüh-len. Insbesondere bei in Schulen verwendeten Stühlen ist damit zu rechnen, dass den Stuhl verwendende Schüler mehr oder weniger häufig und lange mit dem Stuhl kippeln. Da dies mittlerweile in Schulen akzeptiert ist, häufen sich die Probleme mit der Beschädigung des in der Regel relativ weichen Fußbodens, der in Schulen oft aus Kunststoff, Linoleum oder Holz besteht, durch häufiges Kippeln.

### Aufgabe der Erfindung

Aufgabe der vorliegenden Erfindung ist es daher, einen Bodenschoner für Stühle bereit zu stellen, der die genannten Nachteile vermeidet und eine höhere elastische Wirkung bei gleichzeitiger Vermeidung hohen Abtriebs und hoher Anhaftung bereitstellt sowie geeignet ist, möglichen Beschädigungen des Untergrundes durch Kippeln mit dem Stuhl zu vermeiden oder zumindest zu verringern.

### Erfindungsgemäße Lösung

Diese Aufgabe wird durch einen Bodenschoner mit den Merkmalen des unabhängigen Anspruchs gelöst. Darüber hinaus stellt die Erfindung einen Stuhl mit einem Stahlrohrgestell zur Verfügung, der mit entsprechenden Bodenschonern ausgestattet ist.

Konkret wird ein Bodenschoner für einen Stuhl mit Sitzträger, bevorzugt für einen Stuhl mit einem federnd ausgebildeten Sitzträger, zur Verfügung gestellt. Der Sitzträger ist dabei bevorzugt als Freischwinger, idealerweise in Z-Form, ausgebildet, wobei aber auch andere Gestaltungen möglich sind. Der Sitzträger verfügt über eine im Wesentlichen rohrförmig ausgebildete Bodengruppe, die zumindest an den Rändern der durch die Bodengruppe gebildeten Grundfläche im Wesentlichen parallel zum Untergrund verläuft. Der bereit gestellte Bodenschoner weist eine Öffnung in axialer Richtung auf, mit der die Bodengruppe an einer der Enden radial umschließbar ist, wobei die dem Untergrund zugewandte Fläche des Bodenschoners im Wesentlichen eben ist. Der Bodenschoner weist mindestens eine erste - obere - Komponente und eine zweite - untere - Komponente mit verschiedener Härte auf, wobei die in axialer Richtung verlaufende Öffnung an der dem Boden abgewandten Seite durch die erste - obere - Komponente und an der dem Boden zugewandten Seite durch die zweite - untere - Komponente gebildet wird, wobei die erste Komponente mit der zweiten Komponente im Bereich der Öffnung fest verbunden ist und wobei sich die erste Komponente in axialer Richtung mindestens über die Hälfte des die Bodengruppe umschließenden Bereiches des Bodenschoners erstreckt. Darüber hinaus verfügt der Bodenschoner in der dem Boden zugewandten Seite über eine vorzugsweise rechteckige Ausnehmung zur Aufnahme eines Bodengleiters, bevorzugt aus Filzmaterial oder Kunststoff. Ein solcher Bodengleiter aus den genannten Materialien ist vorzugsweise fest mit dem Bodenschoner verbunden, etwa durch Verklebung.

In einer bevorzugten Ausführungsform erfolgt die Verbindung zwischen erster und zweiter Komponente in einem Übergangsbereich stufenlos, wobei der stufenlose feste Übergang vorzugsweise durch Vergießen der beiden Komponenten herstellbar ist. Die zweite Komponente weist vorzugsweise eine Shore-Härte zwischen 40 und 60, bevorzugt etwa 50, auf und beinhaltet vorzugsweise thermoplastische Elastomere (TPE) als Material.

Zur Befestigung des Bodenschoners ist es günstig, wenn er an der Oberseite über eine Ausnehmung zur Aufnahme von Befestigungsmitteln, vorzugsweise einer Schraube, verfügt, um den Bodenschoner fest aber lösbar mit der Bodengruppe zu verbinden.

Vorteilhaft ist es weiterhin, wenn mindestens eine der beiden Komponenten oder des Übergangsbereiches des Bodenschoners eine Öffnung so überragt, dass die Öffnung an der der Bodengruppe abgewandten Seite im Wesentlichen verschlossen ist. Günstig ist es darüber hinaus, wenn die zweite Komponente oder der Übergangsbereich zwischen erster und zweiter Komponente des Bodenschoners im Bereich des Verbindungsstücks die Bodengruppe vollständig radial umschließt.

Ein ganz besonderer Vorteil wird erreicht, wenn die zweite Komponente die erste Komponente an der der Bodengruppe abgewandten Seite in axialer Richtung und/oder an der der Bodengruppe abgewandten Seite senkrecht zur axialen Richtung und parallel zum Untergrund wulstartig überragt.

Günstig ist es auch, wenn die erste Komponente die zweite Komponente an der der Bodengruppe zugewandten Seite in axialer Richtung überragt und eine

Auskragung an der Oberseite bildet, in der sich vorzugsweise die Ausnehmung zur Aufnahme der Befestigungsvorrichtung befindet.

Offenbart ist auch ein Stuhl mit einem Stahlrohrgestell als Stuhlträger und Bodengruppe, dadurch gekennzeichnet, dass die Bodengruppe des Stuhles Bodenschoner nach einem der vorhergehenden Ansprüche aufweist.

### Kurzbeschreibung der Figuren

Geeignete Ausführungsformen werden anhand der nachfolgenden Figuren im Einzelnen beschrieben. Es zeigen:
- **Fig.1**: Ein Bodenschoner für ein Rohrendstück, bevorzugt im vorderen Bereich eines Freischwingergestells eines Stuhles, in der Seitenansicht,
- **Fig. 2**: einen Querschnitt durch einen solchen Bodenschoner,
- **Fig. 3**: eine perspektivische Ansicht eines solchen Bodenschoners,
- **Fig. 4**: einen Bodenschoner zur Verwendung im rückwärtigen Teil eines Freischwingergestells in der Seitenansicht sowie
- **Fig. 5**: eine perspektivische Ansicht eines solchen Bodenschoners

### Detaillierte Beschreibung der Erfindung

**Fig. 1** zeigt einen erfindungsgemäßen Bodenschoner 1 in einer seitlichen Ansicht. Diese Variante des erfindungsgemäßen Bodenschoners ist geeignet, auf ein auslaufendes Rohr gesteckt und dort befestigt zu werden, wobei das Roh einen Teil der Bodengruppe 2a eines Sitzträgers 2 bildet. Bei einem klassischen Freischwinger, wie er als Schulstuhl verwendet wird, sind dies die vorderen beiden Enden des Stahlrohrgestells. Der Bodenschoner weist im hinteren Bereich eine Öffnung 3 auf, die das Rohrende der Bodengruppe 2a aufnimmt.

Der Bodenschoner besteht aus einer ersten - oberen - Komponente 4 sowie einer zweiten - unteren - Komponente 5 und einem Übergangsbereich 6.

Die obere Komponente ist aus einem harten Material mit hoher Abriebfestigkeit gefertigt. Sie schützt den Bodenschoner von oben und dient gleichzeitig als Ablagefläche für die Füße des Nutzers, da die Erfahrung zeigt, dass auf derartigen Stühlen sitzende Personen die Füße gerne im Bereich der vorderen Bodenschoner auf dem Bodengestell ablegen.

Die obere Komponente 4 kragt im hier gezeigten Ausführungsbeispiel nach hinten entlang des Rohrgestells im Wege einer Auskragung aus, die zusätzlich die Funktion als Ablagefläche für die Füße unterstützt. Gleichzeitig ist im vorliegenden Beispiel in dem Übergangsbereich zwischen vorderem und hinteren Teil der oberen Komponente 4 eine Ausnehmung 10 eingelassen, über die von oben ein Befestigungsmittel, bevorzugt eine Schraube, eingebracht werden kann, um den Bodenschoner fest mit dem Rohrelement der Bodengruppe 2a zu verbinden.

Da die Schraubverbindung über den festen Teil des Bodenschoners erfolgt, sorgt dies für eine hohe Haltekraft und Stabilität. Gleichzeitig wird durch das Einschrauben der Schraube von oben, anders als nach dem Stand der Technik, der die Befestigung regelmäßig von unten her vorsieht, erreicht, dass sich zum einen die Schraube schlechter löst, zum anderen selbst eine sich lösende Schraube nicht nur leicht erreicht werden kann, sondern auch nicht nach unten absteht. Damit kann eine weitere Quelle für Beschädigungen des Untergrundes ausgeschlossen werden.

Im unteren Bereich des Bodenschoners 1 befindet sich die zweite Komponente 5, die ein sehr weiches Material, bevorzugt mit einer Shore-Härte von zwischen 40 und 60, besonders bevorzugt etwa 50, aufweist, um eine im Vergleich zu Bodenschonern nach dem Stand der Technik deutlich erhöhte Elastizität zu bieten. Um das im Stand der Technik vorhandene Problem des starken Abriebs bzw. der überhöhten Rutschfestigkeit eines sehr weichen Materials zu begegnen, verfügt der Bodenschoner über eine Ausnehmung 8, in die ein Bodengleiter 9 eingebracht und befestigt werden kann, so dass er letztlich aus insgesamt drei Komponenten besteht. Je nach Untergrund kann der Bodengleiter etwa aus festem Kunststoff bestehen, wobei sich auf harten Böden Gleiter aus einem filzähnlichen Material besonders bewährt haben, da diese gut gleiten und gleichzeitig einen hohen Schutz des Bodens bieten, in dem sie etwa Schmutz wegschieben können.

In dem das Rohr abschließenden und damit dem Bodengestell abgewandten Teil des Bodenschoners ist bei der hier gezeigten Ausführungsform die vordere Öffnung 3 vollständig verschlossen. Zum einen ist die harte obere Abdeckung, die durch die erste Komponente 4 gebildet wird, über die Öffnung gezogen. Die zweite Komponente 5 ragt in diesem Bereich in Axialrichtung über das Ende der harten ersten Komponente 4 hinaus und bildet somit im Endbereich des Bodenschoners eine Wulst aus dem besonders weichen Material der zweiten Komponente 5. Dies führt zunächst dazu, dass Beschädigung von Möbeln oder dergleichen, gegen die die Bodengruppe mit dem darauf befestigten Bodenschoner 1 geschlagen wird, weitgehend vermieden werden, da durch die weiche vordere Abdeckung der Aufprall ganz erheblich gemindert wird, insbesondere im Vergleich zu dem nach vorne offenen Stahlrohr, wie es bei den Bodenschonern nach dem Stand der Technik der Fall ist.

Ein besonderer Vorteil des nach vorne überstehenden Wulstes, gebildet durch die besonders weiche zweite Komponente 5, ist jedoch der, dass beim Kippeln des Benutzers der Boden geschont wird. Bei einem derartigen Kippeln würde der Bereich des Bodenschoners, dem sich die Auskragung 7 befindet, angehoben, so dass der vordere Bereich des Bodenschoners über den Boden quasi abrollt und mit diesen in Kontakt kommt. Im gekippten Zustand ist damit nicht mehr (ausschließlich) der Bodengleiter 9 in Kontakt mit dem Untergrund, sondern die vordere Wulst der zweiten Komponente 5. Da diese besonders weich ausgestaltet ist, schont dies den Untergrund in ganz besonderer Weise, so dass auch bei längerem Kippeln eine Beschädigung auch eines weichen Linoleumuntergrundes in der Regel vermieden wird. Darüber hinaus sorgt die vergleichsweise hohe Haftreibung des besonders weichen Materials dafür, dass im gekippten Zustand eine besonders hohe Haftreibung zwischen Bodenschoner und Untergrund entsteht, was ein Wegrutschen des Stuhles in diesem Zustand ebenfalls weitgehend verhindert. Damit steigt gleichzeitig die Sicherheit für den Benutzer.

Im gezeigten Ausführungsbeispiel ist die erste Komponente 4 mit der zweiten Komponente 5 derartig fest verbunden, dass hier keine übliche Klebung vorliegt, sondern eine echte chemische Verbindung, wie sie etwa im Gießverfahren hergestellt werden kann. Dies führt dazu, dass ein größerer Übergangsbereich 6 entsteht, der sowohl Material der ersten Komponente 4 als auch Material der zweiten Komponente 5 aufweist und daher eine mittlere Härte hat. Dieser Bereich befindet sich bevorzugt im Bereich des Rohrgestells, was nicht nur die Haltbarkeit verbessert, sondern auch die Stabilität des Bodenschoners am Gestell.

**Fig. 2** zeigt einen Querschnitt durch den Bodenschoner, nach Fig. 1. Zu erkennen ist die Öffnung 3, in die das Rohrstück der Bodengruppe 2a eingeführt wird, die obere Komponente 4 mit der Ausnehmung 10 für die Befestigungsschraube, der Übergangsbereich 6 sowie die untere Komponente 5. Ebenfalls ist die Ausnehmung 8, in die der Bodengleiter 9 eingebracht ist.

Bei diesem ist Querschnitt gut zu erkennen, dass die untere Komponente 5 im Bereich der Auflagefläche parallel zum Untergrund und senkrecht zur axialen Richtung wulstartig erweitert ist.

Diese wulstartige Erweiterung führt dazu, dass auch bei einem Kippen des Stuhles in seitlicher Richtung der bereits für das Kippen nach vorne beschriebene Effekt eintritt, dass nämlich der Stuhl über den Bodenschoner quasi zur Seite abrollt und der Kontakt mit dem Boden vom Bodengleiter auf den seitlich überragenden Wulst aus weichem Material der zweiten Komponente 5 erfolgt. Damit ist auch beim seitlichen Kippeln neben einer hohen Elastizität eine Schonung des Bodens bei gleichzeitig erhöhter Standsicherheit durch zunehmende Reibung möglich.

**Fig. 3** zeigt eine perspektivische Ansicht des Bodenschoners nach Fig. 1, in der der prinzipielle Aufbau nochmals erkannt werden kann. Deutlich zu erkennen ist die obere Komponente 4, die über die untere Komponente 5 sowie die beschriebene geometrische Ausgestaltung des Schoners mit dem nach vorne überstehenden Wulst der unteren Komponente 5. Ebenfalls gut erkennbar ist die kragenförmige Ausweitung 7, in der die Ausnehmung 10 zur Aufnehmung des Befestigungsmaterials eingelassen ist.

**Fig. 4** zeigt eine zweite Ausgestaltung eines erfindungsgemäßen Bodenschoners, der bevorzugt in dem Bereich des Bodengestells 2a verwendet wird, in dem das Rohr des Sitzträgers 2 über eine meist gebogene Verbindung 2b nach oben in Richtung Sitzschale abknickt. In diesem Bereich endet das Rohrgestell nicht, so dass ein an einer Seite verschlossener Bodenschoner wie in Fig. 1 gezeigt nicht verwendbar ist. Für diese Verwendung hat der Bodenschoner daher eine durchgehende Öffnung 3, so dass auch der abknickende Teil des Trägers 2 Aufnahme finden kann.

Auch dieser Bodenschoner 1 weist eine härtere obere Komponente 4, eine weiche untere Komponente 5 und einen Übergangsbereich 6 auf, wobei in der oberen Komponente eine Ausnehmung 10 in der Auskragung vorhanden ist, um den Bodenschoner 1 an der Bodengruppe 2a sicher zu befestigen. Der untere Bereich weist auch hier eine Ausnehmung 8 zur Aufnahme eines Bodengleiters 9 auf. Im hier nicht gezeigten Querschnitt verfügt die untere Komponente 5 ebenfalls über rechts und links über den Bodengleiter hinausstehende wulstförmige Erweiterung. Im hinteren Bereich des Bodenschoners, in dem Sitzträger 2 nach oben abzeigt, ragt die untere Komponente 5 erneut deutlich über die obere Komponente 4 hinaus und sorgt damit für den bereits oben beschriebenen Effekt, dass beim Kippeln die Auflagefläche vom Bodengleiter nicht auf das Stahlrohrgestell selbst, sondern auf die weiche Komponente des Bodenschoners 1 übergeht. Dies sorgt für eine Schonung des Bodens bei gleichzeitig erhöhter Standsicherheit.

Anders als nach dem Bodenschoner nach Fig. 1 ist hier das harte Material der oberen Komponente 4 nicht bis zum Ende des Bodenschoners vorgezogen, sondern der mittelharte Übergangsbereich 6 ist im Endbereich bis an die Oberseite um die Öffnung 3 herumgezogen. Alternativ ist es auch möglich, nicht den mittelharten Übergangsbereich 6, sondern die weiche zweite Komponente 5 bis zu dieser Stelle umlaufen zu lassen.

Dies führt zu einer weiteren Verbesserung der elastischen Eigenschaften, da auch das Stahlrohrgestell selbst bei Belastung elastisch wird. Es bewegt sich damit nicht gegen eine, wie im Stand der Technik üblich, feste Komponente des oberen Teils des Bodenschoners 4, sondern hat stattdessen Kontakt mit einer weichen oder zumindest deutlichen weicheren Komponente entweder der unteren Komponente 5 oder des Übergangsbereiches 6 des Bodenschoners 1.

**Fig. 5** zeigt erneut eine perspektivische Ansicht, hier des Bodenschoners nach Fig. 4. Gut zu erkennen sind wieder die obere Komponente 4, die untere Komponente 5, die durchlaufende Öffnung 3 sowie die Vertiefung 10 zur Aufnahme des Befestigungsmittels in der hinteren Auskragung 7.

## Patentansprüche

1. Bodenschoner (1) für einen Stuhl mit Sitzträger, bevorzugt für einen Stuhl mit einem federnd ausgebildeten Sitzträger, wobei der bevorzugt als Freischwinger ausgebildete Sitzträger über eine im Wesentlichen rohrförmig ausgebildete Bodengruppe (2a) verfügt, die zumindest an den Rändern der durch die Bodengruppe (2a) gebildeten Grundfläche im Wesentlichen parallel zum Untergrund verläuft, wobei der Bodenschoner (1) eine Öffnung (3) in axialer Richtung aufweist, mit der die Bodengruppe (2a) an einer der Enden radial umschließbar ist, wobei die dem Untergrund zugewandte Fläche des Bodenschoners (1) im Wesentlichen eben ist, **dadurch gekennzeichnet, dass** der Bodenschoner (1) mindestens eine erste - obere - Komponente (4) und eine zweite - untere - Komponente (5) mit verschiedener Härte aufweist, wobei die in axialer Richtung verlaufende Öffnung (3) an der dem Boden abgewandten Seite durch die erste - obere - Komponente (4) und an der dem Boden zugewandten Seite durch die zweite - untere - Komponente (5) gebildet wird, wobei die erste Komponente (4) mit der zweiten Komponente (5) im Bereich der Öffnung (3) fest verbunden ist und wobei sich die erste Komponente (4) in axialer Richtung mindestens über die Hälfte des die Bodengruppe (2a) umschließenden Bereiches des Bodenschoners (1) erstreckt und wobei der Bodenschoner (1) in der dem Boden zugewandten Seite eine vorzugsweise rechteckige Ausnehmung (8) zur Aufnahme eines Bodengleiters (9), bevorzugt aus Filzmaterial oder Kunststoff, aufweist.

2. Bodenschoner (1) nach Anspruch 1, **dadurch gekennzeichnet, dass** die Verbindung zwischen erster und zweiter Komponente (4, 5) in einem Übergangsbereich (6) stufenlos erfolgt, wobei der stufenlose feste Übergang vorzugsweise durch Vergießen der beiden Komponenten herstellbar ist.

3. Bodenschoner (1) nach einem der vorhergehenden Ansprüche, **dadurch gekennzeichnet, dass** die zweite Komponente (5) weicher ist als die erste Komponente (4) und vorzugsweise thermoplastische Elastomere (TPE) als Material beinhaltet.

4. Bodenschoner (1) nach einem der vorhergehenden Ansprüche, **dadurch gekennzeichnet, dass** er an der Oberseite über eine Ausnehmung (10) zur Aufnahme von Befestigungsmitteln, vorzugsweise einer Schraube, verfügt, mit denen der Bodenschoner (1) fest aber lösbar mit der Bodengruppe (2a) verbindbar ist.

5. Bodenschoner (1) nach einem der Ansprüche 1 bis 4, **dadurch gekennzeichnet, dass** mindestens eine der beiden Komponenten (4, 5) oder der Übergangsbereich (6) des Bodenschoners (1) die Öffnung (3) so überragt, dass die Öffnung (3) an der der Bodengruppe (2a) abgewandten Seite im Wesentlichen verschlossen ist.

6. Bodenschoner (1) nach einem der Ansprüche 1 bis 4, **dadurch gekennzeichnet, dass** die zweite Komponente (5) des Bodenschoners (1) derart ausgestaltet ist, dass mit ihr im Bereich eines Verbindungsstücks (2b) der Bodengruppe (2a) zum Stuhlträger die Bodengruppe (2a) vollständig radial umschließbar ist.

7. Bodenschoner (1) nach einem der Ansprüche 1 bis 4, **dadurch gekennzeichnet, dass** der Übergangsbereich (6) zwischen erster und zweiter Komponente (4, 5) des Bodenschoners (1) derart ausgestaltet ist, dass mit ihm im Bereich eines Verbindungsstücks (2b) der Bodengruppe (2a) zum Stuhlträger die Bodengruppe (2a) vollständig radial umschließbar ist.

8. Bodenschoner (1) nach einem der vorhergehenden Ansprüche, **dadurch gekennzeichnet, dass** die zweite Komponente (5) die erste Komponente (4) in axialer Richtung überragt.

9. Bodenschoner (1) nach einem der vorhergehenden Ansprüche, **dadurch gekennzeichnet, dass** die erste Komponente (4) die zweite Komponente (5) in axialer Richtung überragt und eine Auskragung an der Oberseite bildet.

10. Bodenschoner (1) nach einem der vorhergehenden Ansprüche, **dadurch gekennzeichnet, dass** die zweite Komponente (5) die erste Komponente (4) senkrecht zur axialen Richtung und parallel zum Untergrund wulstartig überragt.

11. Stuhl mit einem Stahlrohrgestell als Stuhlträger und Bodengruppe, **dadurch gekennzeichnet, dass** die Bodengruppe des Stuhles Bodenschoner (1) nach einem der vorhergehenden Ansprüche aufweist.

## Claims

1. Floor protector (1) for a chair with a resiliently configured seat support, whereby the seat support, preferably configured as a cantilever, has a floor assembly (2a) with a substantially tubular configuration that extends substantially parallel to the ground at least on the edges of the base surface formed by the floor assembly (2a), whereby the floor protector (1) has an opening (3) in axial direction with which the floor assembly (2a) can be radially enclosed at one of the ends, whereby the surface of the floor protector (1) that is turned to the ground is substantially flat, **characterized in that** the floor protector (1) has at least one first - upper - component (4) and one second - lower - component (5) with a different hardness, whereby the opening (3) extending in axial direction on the side facing away from the floor is formed by the first - upper - component (4) and on the side turned to the floor by the second - lower - component (5), whereby the first component (4) is fixedly connected to the second component (5) in the area of the opening (5) and whereby the first component (4) extends in axial direction at least over half of the area of the floor protector (1) that encloses the floor assembly (2a) and whereby the floor protector (1) has a preferably rectangular recess (8) in the side turned to the floor for receiving a slider pad (9), preferable made of felt material or plastics.

2. Floor protector (1) according to claim 1, **characterized in that** the junction between the first and the second component (4, 5) takes place steplessly in a transition area (6), whereby the stepless fixed transition can be made preferably by casting the two components.

3. Floor protector (1) according to one of the preceding claims, **characterized in that** the second component (5) is softer than the first component (4) and contains preferably thermoplastic elastomers (TPE) as material.

4. Floor protector (1) according to one of the preceding claims, **characterized in that** it has a recess (10) on the upper side for receiving fixing means, preferably a screw, with which the floor protector (1) can be connected fixedly but removably with the floor assembly (2a).

5. Floor protector (1) according to one of the claims 1 to 4, **characterized in that** at least one of the two components (4, 5) or the transition area (6) of the floor protector (1) stands above the opening (3) so that the opening (3) is substantially closed on the side facing away from the floor assembly (2a).

6. Floor protector (1) according to one of the claims 1 to 4, **characterized in that** the second component (5) of the floor protector (1) is configured in such a way that the floor assembly (2a) can be completely radially enclosed with it in the area of a connecting piece (2b) of the floor assembly (2a) with the seat support.

7. Floor protector (1) according to one of the claims 1 to 4, **characterized in that** the transition area (6) between the first and the second component (4, 5) of the floor protector (1) is configured in such a way that the floor assembly (2a) can be completely radially enclosed with it in the area of a connecting piece (2b) of the floor assembly (2a) with the seat support.

8. Floor protector (1) according to one of the preceding claims, **characterized in that** the second component (5) overhangs the first component (4) in axial direction.

9. Floor protector (1) according to one of the preceding claims, **characterized in that** the first component (4) overhangs the second component (5) in axial direction and forms an overhang on the upper side.

10. Floor protector (1) according to one of the preceding claims, **characterized in that** the second component (5) overhangs the first component (4) in the manner of a bulge perpendicularly to the axial direction and parallel to the ground.

11. Chair with a tubular steel frame as seat support and floor assembly, **characterized in that** the floor assembly of the chair has floor protectors (1) according to one of the preceding claims.

## Revendications

1. Protecteur de plancher (1) pour une chaise avec un support de siège, de préférence pour une chaise avec un support de siège de configuration élastique, le support de siège, configuré de préférence comme une chaise à suspension, disposant d'un ensemble de plancher (2a), configuré substantiellement tubulaire, qui est substantiellement parallèle à la surface sous-jacente au moins sur les bords de la surface de base formée par l'ensemble de plancher (2a), le protecteur de plancher (1) présentant une ouverture (3) dans le sens axial avec laquelle l'ensemble de plancher (2a) peut être enserré radialement à l'une des extrémités, la surface du protecteur de plancher (1) tournée vers le sol étant substantiellement plate, **caractérisé en ce que** le protecteur de plancher (1) présente au moins un premier composant - le composant supérieur - (4) et un second composant - le composant inférieur - (5) de dureté différente, l'ouverture (3) s'étendant dans le sens axial étant formée sur le côté opposé au plancher par le premier composant - le composant supérieur - (4) et sur le côté tourné vers le plancher par le second composant - le composant inférieur - (5), le premier composant (4) étant relié de manière fixe au second composant (5) dans la zone de l'ouverture (3) et le premier composant (4) s'étendant dans le sens axial au moins sur la moitié de la zone du protecteur de plancher (1) qui enferme l'ensemble de plancher (2a) et le protecteur de plancher (1) présentant, dans le côté tourné vers le plancher, un évidement (8) de préférence rectangulaire pour loger un patin (9), de préférence en matériau en feutre ou en plastique.

2. Protecteur de plancher (1) selon la revendication 1, **caractérisé en ce que** la jonction entre le premier et le second composant (4, 5) se fait en continu dans une zone de transition (6), la transition fixe continue pouvant être réalisée de préférence en coulant les deux composants.

3. Protecteur de plancher (1) selon l'une des revendications précédentes, **caractérisé en ce que** le second composant (5) est plus mou que le premier composant (4) et qu'il contient de préférence des élastomères thermoplastiques (TPE) comme matériau.

4. Protecteur de plancher (1) selon l'une des revendications précédentes, **caractérisé en ce qu'**il dispose, sur le côté supérieur, d'un évidement (10) pour loger des moyens de fixation, de préférence une vis, avec lesquels le protecteur de plancher (1) peut être relié de manière fixe mais amovible à l'ensemble de plancher (2a).

5. Protecteur de plancher (1) selon l'une des revendications 1 à 4, **caractérisé en ce qu'**au moins l'un des deux composants (4, 5) ou la zone de transition (6) du protecteur de plancher (1) dépasse l'ouverture (3) de telle manière que l'ouverture (3) est substantiellement fermée sur le côté détourné de l'ensemble de plancher (2a).

6. Protecteur de plancher (1) selon l'une des revendications 1 à 4, **caractérisé en ce que** le second composant (5) du protecteur de plancher (1) est configuré de telle manière que l'ensemble de plancher (2a) peut être entièrement enserré avec lui dans le sens radial dans la zone d'une pièce de jonction (2b) de l'ensemble de plancher (2a) avec le support de siège.

7. Protecteur de plancher (1) selon l'une des revendications 1 à 4, **caractérisé en ce que** la zone de transition (6) entre le premier et le second composant (4, 5) du protecteur de plancher (1) est configurée telle que l'ensemble de plancher (2a) peut être entièrement enserré avec elle dans le sens radial dans la zone d'une pièce de jonction (2b) de l'ensemble de plancher (2a) avec le support de siège.

8. Protecteur de plancher (1) selon l'une des revendications précédentes, **caractérisé en ce que** le second composant (5) dépasse le premier composant (4) dans le sens axial.

9. Protecteur de plancher (1) selon l'une des revendications précédentes, **caractérisé en ce que** le premier composant (4) dépasse le second composant (5) dans le sens axial et forme un appendice saillant sur le côté supérieur.

10. Protecteur de plancher (1) selon l'une des revendications précédentes, **caractérisé en ce que** le second composant (5) dépasse le premier composant (4) perpendiculairement au sens axial et parallèlement au sol à la manière d'un bourrelet.

11. Chaise avec un piètement en tube d'acier comme support de siège et ensemble de plancher, **caractérisée en ce que** l'ensemble de plancher de la chaise présente des protecteurs de plancher (1) selon l'une des revendications précédentes.
